# EUROPÄISCHE PATENTSCHRIFT

(11) **EP 0 287 847 B1**
(45) Veröffentlichungstag und Bekanntmachung des Hinweises auf die Patenterteilung: **16.10.1991**
(21) Anmeldenummer: 88104896.1
(22) Anmeldetag: 26.03.1988
(51) Int. Cl.: B28D 1/12, B24D 5/12

(54) **Schneidwerkzeug**
Cutting tool
Outil de coupe

(30) Priorität: 16.04.1987 DE 3712953
(43) Veröffentlichungstag der Anmeldung: 26.10.1988
(73) Patentinhaber: Büttner, Rudolf, D-6345 Eschenburg 4 (DE)
(72) Erfinder: Büttner, Rudolf, D-6345 Eschenburg 4 (DE)
(74) Vertreter: Missling, Arne, Dipl.-Ing.

(56) Entgegenhaltungen:
- FR-A- 894 614
- FR-A- 1 104 941
- FR-A- 1 232 580
- FR-A- 2 168 063
- GB-A- 523 879
- US-A- 3 711 999

## Beschreibung

Die vorliegende Erfindung betrifft ein Schneidwerkzeug gemäß dem Oberbegriff des Anspruches 1.

Aus der FR-A-1 232 580 ist ein Sägeblatt bekannt, dessen Stirnflachen in bekannter Art und Weise durchgehend angeordnete mit Diamanten bestückte Schneidflächen aufweist. Als Besonderheit weist diese Schneidfläche an ihren Seitenflanken Nuten auf, die über die Höhe des Schneidsegmentes verlaufen, wobei die Nuten im Randbereich auch in in dem Sägeblatt ausgebildete Schlammtaschen münden. Diese seitlichen Nuten sind jedoch nicht geeignet, den auf den Umfangsflächen anfallenden Schneidschlamm aufzunehmen und abzutransportieren. Diese Nuten haben lediglich einen positiven Effekt für das Freischneideverhalten des Sägeblattes insgesamt.

Die FR-A-1 104 491 und die FR-A-894 614 betreffen beide Schleifscheiben, mit denen lediglich eine Oberflächenbearbeitung durchgeführt wird. Diese Schleifscheiben zeigen in der Bearbeitungsfläche Kanäle, die zur Ableitung des Schneidschlammes dienen. Darüber hinaus zeigt die FR-A-1 104 941 eine Schleifscheibe, die auf der Umfangsfläche mit umlaufenden Nuten versehen ist. Eine derartige Schleifscheibe ist jedoch nicht geeignet, Sägeschnitte auszuführen. Diese muß vielmehr parallel zu ihrer Drehachse bewegt werden, um ein gleichmäßiges Schleifergebnis zu erzielen.

Schneidwerkzeuge nach dem Oberbegriff des Anspruches 1 haben üblicherweise metallische Stammblätter, deren Durchmesser bis zu 4 m beträgt. Am Umfang des Stammblattes sind Schneidsegmente angebracht, welche Industriediamenten in einer Haltemasse aufweisen. Die Breite dieser Diamantsegmente bestimmt die Schnittbreite.

Man hat versucht, durch längere Schneidsegmente, also durch höheren anteiligen Besatz der Stammblatt-Umfangsfläche, die Schneidleistung zu steigern. Dies wird jedoch dadurch beeinträchtigt, daß das zerspante Material zwischen dem Werkstück und der äußeren Umfangsfläche des Schneidsegmentes wieder herausgeführt werden muß. Das erodierte Material muß also durch sich im Schneidsegment bildende flache Rillen oder Riefen abgeführt werden. Hierdurch entsteht eine hohe Reibungswärme. Beide Umstände bewirken einen beschleunigten Abtrag des Bindemittels für die Diamantkörner, so daß diese ausbrechen und ein erhöhter Verschleiß eintritt. Daher ist man gezwungen, einen Kompromiß zwischen der Einbettungs-Festigkeit des Bindemittels und dem möglichen Materialabtrag zu suchen.

Mithin besteht ein Bedürfnis an verbesserten Schneidwerkzeugen. Es ist ein wichtiges Ziel der Erfindung, unter überwindung der Nachteile des Standes der Technik mit wirtschaftlichen Mitteln ein Schneidwerkzeug der eingangs genannten Art so weiterzuentwickeln, daß die Schnittleistung gesteigert und das zerspante Material auf kurzem Wege ausgetragen wird, ohne daß der Werkzeugverschleiß zunähme.

Die Aufgabe wird mit den Merkmalen des Anspruches 1 gelöst. Ausgestaltungen sind Gegenstand der Ansprüche 2 bis 7.

Stammblätter, die mit den erfindungsgemäß ausgebildeten Schneidsegmenten versetzt sind, haben den wesentlichen Vorteil, daß über die mäander-, zickzack- oder wellenförmig ausgebildeten Kanäle der Schneidschlamm nicht nur unmittelbar nach dem Entstehen gesammelt sondern darüber hinaus unmittelbar in die Kerben oder die Kanäle abgeführt wird, die in die Kerben münden. Sofern zwischen zwei Kerben mehrere Schneidsegmente versetzt zueinander angeordnet sind, werden die zu den Kerben führenden Kanäle durch den Zwischenraum zwischen den Schneidsegmenten gebildet.

Nach der Erfindung weisen die Schneidsegmente wenigstens einen über ihre Höhe reichenden Kanal auf, der den Austrag des zerspanten Materials fördert. Der Verlauf des Kanals oder der Kanäle kann in Umfangsrichtung im wesentlichen wellen-, zickzack- oder mäanderförmig sein, doch ist auch vorgesehen, den bzw. jeden Kanal als tiefe Rille auszubilden, die schräg oder gebogen verläuft. Mehrere Rillen können parallel bzw. abstandsgleich angeordnet sein; Gruppen solcher Rillen können sich kreuzen, insbesondere im spitzen Winkel. Erfindungsgemäß sind also gute Transportwege für den Abfluß des verspanten Materials geschaffen, während gleichzeitig eine höhere Schnittleistung erzielt wird. Die spezielle Gestaltung der Schneidsegmente bewirkt außerdem, daß an den Seitenflächen der Schneidsegmente eine verringerte Reibung auftritt, so daß entsprechend weniger Reibungswärme entsteht und der erzeugte Schnitt glattere Konturen hat, als das mit herkömmlichen, stark reibenden Schneidsegmenten erzielbar ist. Durch die erfindungsgemäß vorgesehenen Kanäle wird zusätzlich eine verbesserte Kühlung der Schneidsegmente bewirkt, was höhere Standzeiten zur Folge hat.

Die in den Unteransprüchen präzisierten Gestaltungen der Schneidsegmente und ihrer Kanäle dienen zu weiterer Steigerung der Schnittleistung mit verbesserter Materialabfuhr, die sowohl in Unfamgsrichtung als auch quer dazu vonstatten geht. Speziell bei gezackten oder gezahnten Schneidsegmenten tritt an den Außenseiten nur eine Kantenreibung auf, doch ist dennoch ein vollflächiger Schnitt gewährleistet. Wichtig ist ein derartiger gegenseitiger Formeingriff der einzelnen Schneidstücke jedes Schneidsegments, daß in Axialrichtung keine Lücke vorhanden, sondern volle Querschnitts-Überdeckung gegeben ist. Insbesondere wenn die Kanäle in bezug auf die Umfangsrichtung ein Pfeilstruktur bilden, wird das abgetragene Material fortlaufend in Strömungsrichtung gut abgeleitet, und zwar großenteils in Umfangsrichtung und teilweise auch schräg hierzu, d. h. auf die Seitenflächen des Schnittspalts zu gerichtet. Dieser hat einen sehr sauberen Fugenverlauf. Die einzelnen Schneidsegmente können dank der besseren Kühlung auch länger sein, so daß die Stammblatt-Umfangsfläche prozentual dichter besetzt ist. Gleichmäßige Schneidwirkung ist dabei über die gesamte Länge der Schneidsegmente sichergestellt. Dank der geringeren Reibung entstehen kleinere Schnittkräfte. Dadurch wird das Stammblatt entlastet und es kann entsprechend dünner ausgelegt werden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: eine Ausschnitt-Seitenansicht eines Schneidwerkzeugs,
- Fig. 2: eine Ansicht entsprechend der Schnittlinie II-II in Fig. 1,
- Fig. 3: eine Draufsicht auf das Schneidwerkzeug von Fig. 1,
- Fig. 4: eine Draufsicht auf ein anderes Schneidsegment und
- Fig. 5: eine Draufsicht auf eine weitere abgewandelte Schneidsegment-Ausführungsform.

Das in den Fig. 1 bis 3 ausschnittweise gezeichnete Schneidwerkzeug hat ein Stammblatt 10, an dessen Umfang 12 Kerben 14 vorhanden sind, welche einzelne Schneidsegmente 16 voneinander trennen.

Jedes Schneidsegment hat Rillen oder Riefen 18, die sich mit Scheitelteilen 20 abwechseln. In Umfangsrichtung U sind dadurch Längskanäle 22 gebildet. Dabei stehen sich die Flächen der Schneidstücke im wesentlichen formparallel in solchem Abstand gegenüber, daß in Axialrichtung A keine Lücken vorhanden sind, sondern volle Querschnitts-Überdeckung besteht. Wie aus Fig. 1 und 2 ersichtlich ist, erstrecken sich sowohl die Schneidstücke als auch die Kanäle 22 der Schneidsegmente jeweils über ihre ganze Höhe h.

Abweichend von der in Fig. 3 gezeichneten Ausführungsform können die Schneidsegmentflächen auch unsymmetrisch gebildet sein, z. B. sägezahnförmig. Eine andere Ausführungsform ist in Fig. 4 dargestellt. Hier sind die Längskanäle 22 wellenförmig, so daß weichere Übergänge vorhanden sind, was den Materialaustrag fördern kann. Die Gestaltung ist auch hier so gewählt, daß die sich wechselseitig gegenüberstehenden Scheitelteile 20 in Axialrichtung A volle Querschnitts-Überdeckung gewährleisten.

Noch ein anderes Ausführungsbeispiel ist in Fig. 5 gezeichnet. Das hier dargestellte Schneidsegment 16 hat außer einem Mittelkanal 24, welcher in der Mittelebene 30 des (hier weggelassenen) Stammblattes 10 liegt, noch schräge Seitenkanäle 26 und V-Kanäle 28. Man erkennt, daß derartige Schneidsegmente 16 eine Pfeilstruktur haben, durch die zerspantes Material besonders gut sowohl in Umfangsrichtung als auch schräg dazu ausgetragen wird. Da die einzelnen Schneidstükke gleiche Gestalt über die gesamte Höhe (h) aufweisen, ist ein gleichmäßiger Schnittverlauf auch sicher gestellt, wenn mit zunehmendem Verschleiß die wirksame Höhe immer geringer wird.

Wichtige Vorteile der Erfindung beruhen darauf, daß einerseits infolge verringerter Kantenreibung weniger Reibungswärme entsteht und diese andererseits dank der Kanalsysteme in jedem Schneidsegment fortlaufend gut abgeführt wird. Das trägt wesentlich zu erhöhten Standzeiten, gesteigerter Schnittleistung und glatterem Schnittflächenverlauf bei.

Sämtliche aus den Ansprüchen, der Beschreibung und der Zeichnung hervorgehenden Merkmale und Vorteile der Erfindung, einschließlich konstruktiver Einzelheiten, räumlicher Anordnungen und Verfahrensschritten, können sowohl für sich als auch in den verschiedensten Kombinationen erfindungswesentlich sein.

## Patentansprüche

1. Schneidwerkzeug in Form eines Kreissägeblattes mit Durchmessern bis zu 4 m zum Schneiden von Naturstein, Beton, Keramik und dergleichen, mit einem Stammblatt (10) und mit an dessen Umfang (12) angebrachten Schneidsegmenten (16), bestehend aus einer Matrix mit statistisch verteilten und in dieser eingebundenen Industriediamantkörnern, die Rillen oder Riefen aufweisen, durch die hindurch zerspantes Material austragbar ist, dadurch gekennzeichnet, daß die Schneidsegmente (16) wenigstens zwei über ihre Höhe (h) und gesamte Länge reichende Kanäle (22, 24) aufweisen, die parallel bzw. abstandsgleich angeordnet sind, innerhalb des Schneidsegmentes liegen und entweder unmittelbar in die Kerben (14) oder in einen zu diesen führenden und durch benachbarte Schneidsegmente gebildeten Kanal münden und daß die Kanäle (22, 24) in Umfangsrichtung (U) derart wellen-, zickzack- oder mäanderförmig verlaufen, daß innerhalb jedes Segmentes ein vollflächiger Schnitt erhalten wird.

2. Schneidwerkzeug nach Anspruch 1, dadurch gekennzeichnet, daß Gruppen paralleler bzw. abstandsgleicher Kanäle sich kreuzen, insbesondere in spitzem Winkel.

3. Schneidwerkzeug nach Anspruch 1 oder 2, dadurch gekennzeichnet, daß die oder zumindest einige der Kanäle (22, 24) zwischen einander in Axialrichtung (A) gegenüberstehenden Schneidsegmentflächen ausgebildet sind.

4. Schneidwerkzeug nach Anspruch 3, dadurch gekennzeichnet, daß die Schneidsegmente (16) in Paaren oder Gruppen nebeneinander verzahnt oder verschachtelt angeordnete Schneidstücke aufweisen, durch die in Axialrichtung (A) volle Querschnitts-Überdeckung gegeben ist.

5. Schneidwerkzeug nach Anspruch 3 oder 4, dadurch gekennzeichnet, daß benachbarte Schneidsegmentflächen sich in solchem Abstand gegenüberstehen, daß ihre einander zugewandte Scheitelteile in Axialrichtung (A) keine Lücke lassen.

6. Schneidwerkzeug nach Anspruch 5, dadurch gekennzeichnet, daß die benachbarten Schneidsegmentflächen auf den Umfang (12) zu gesehen, formparallel ineinandergreifen.

7. Schneidwerkzeug nach wenigstens einem der Ansprüche 3 bis 6, dadurch gekennzeichnet, daß die benachbarten Schneidsegmentflächen sich in zur Stammblatt-Mittelebene (30) parallelen Ebenen gegenüberstehen.

## Claims

1. Cutting tool in the form of a circular saw blade, with diameters up to 4 m, for cutting natural stone, concrete, ceramics and the like, with a main blade (10) and with cutting segments (16) arranged on the periphery (12) thereof, consisting of a matrix with statistically distributed industrial diamond granules which are bonded in the matrix and comprise grooves or corrugations through which the removed material can be discharged, characterised in that the cutting segments (16) comprise at least two channels (22, 24) extending over their height (h) and full length, the channels being arranged parallel or with equal spacing, lie within the cutting segment and open either directly into the notches (14) or into a channel leading to these latter and formed by adjoining cut segments and that the channels (22, 24) so extend in corrugated, zig-zag or meander-like form in the circumferential direction (U) that a full-surface cut is obtained within each segment.

2. Cutting tool according to claim 1, characterised in that groups of parallel or equally spaced channels intersect one another, more especially at an acute angle.

3. Cutting tool according to claim 1 or 2, characterised in that the channels (22, 24) or at least some of them are formed between one another in the axial direction (A) with facing cutting segment surfaces.

4. Cutting tool according to claim 3, characterised in that the cutting segments (16), in pairs or groups adjoining one another, comprise cutting elements which are arranged in toothed or nested form, by which the full cross-sectional covering is provided in the axial direction (A).

5. Cutting tool according to claim 3 or 4, characterised in that adjoining cutting segment surfaces face one another with such a spacing that their vertex parts facing one another leave no gap in the axial direction (A).

6. Cutting tool according to claim 5, characterised in that the adjacent cutting segment surfaces to be seen on the periphery (12) interengage in parallel form.

7. Cutting tool according to at least one of the claims 3 to 6, characterised in that the adjacent cutting segment surfaces face one another in planes parallel to the mean plane (30) of the main plate.

## Revendications

1. Outil de coupe, sous la forme d'un disque de scie, d'un diamètre allant jusqu'à 4 m, pour couper de la pierre naturelle, du béton, de la céramique, ou similaire, comportant une lame servant de base support (10) et des segments de coupe (16) rapportés à la périphérie (12) de cette lame, constitués d'une matrice comportant des grains de diamant industriel incorporés dans celle-ci et statistiquement répartis de façon homogène, segments qui présentent des rainures ou des stries au travers desquelles la matières enlevée en copeaux peut s'évacuer, caractérisé en ce que les segments de coupe (16) présentent au moins deux canaux (22, 24), s'étendant sur leur hauteur (h) et sur toute leur longueur et qui sont disposés parallèlement, ou à égale distance, sont situés à l'intérieur des segments de coupe et débouchent soit directement dans les encoches (14), soit dans un canal formé par les segments de coupe voisins et conduisant vers ces encoches, et en ce que les canaux (22, 24) ont, dans la direction périphérique (U), un tracé formant des ondulations, des zigzags ou des méandres et tel que l'on obtienne, à l'intérieur de chaque segment, une coupe sur toute la surface.

2. Outil de coupe suivant la revendication 1, caractérisé en ce que des groupes de canaux parallèles, ou situés à une même distance , se croisent, en particulier sous un angle aigu.

3. Outil de coupe suivant la revendication 1 ou la revendication 2, caractérisé en ce que les canaux (22, 24), ou, au moins, quelques uns d'entre eux, sont réalisés entre des surfaces de segments de coupe (16) se faisant face les uns les autres suivant la direction axiale (A).

4. Outil de coupe suivant la revendication 3, caractérisé en ce que les segments de coupe (16) présentent des pièces de coupe disposées les unes à côté des autres, par paires ou par groupes, en formant des endentements ou des imbrications, pièces au moyen desquelles on obtient, dans la direction axiale (A) un recouvrement complet de la section transversale.

5. Outil de coupe suivant la revendication 3 ou la revendication 4, caractérisé en ce que des surfaces voisines des segments de coupe sont situées les unes en face des autres à une distance telle que leur parties de crête, tournées l'une vers l'autre ne laissent aucune interruption dans la direction axiale (A).

6. Outil de coupe suivant la revendication 5, caractérisé en ce qu'en regardant dans la direction de la périphérie (12), les surfaces voisines, des segments de coupe (16), s'interpénètrent en restant parallèles par leur forme.

7. Outil de coupe suivant au moins l'une quelconque desrevendications 3 à 6, caractérisé en ce que les surfaces voisines, des segments de coupe, sont situées les unes en face des autres dans des plans parallèles au plan médian (30) de la lame servant de base support.
